# EUROPÄISCHE PATENTSCHRIFT

(11) **EP 1 167 222 B1**
(45) Veröffentlichungstag und Bekanntmachung des Hinweises auf die Patenterteilung: **22.09.2004**
(21) Anmeldenummer: 01115153.7
(22) Anmeldetag: 22.06.2001
(51) Int. Cl.: B65D 45/32

(54) **Behälter mit Randbordierung und Verfahren zur Herstellung der Randbordierung**
Container with annular rim and method of manufacture
Récipient à bordure annulaire et procédé de fabrication

(30) Priorität: 23.06.2000 DE 10030680
(43) Veröffentlichungstag der Anmeldung: 02.01.2002
(73) Patentinhaber: MUHR & SÖHNE GmbH + Co.KG, D-57439 Attendorn/Westf. (DE)
(72) Erfinder: Scheele, Roland, 57439 Attendorn (DE)
(74) Vertreter: Luderschmidt, Schüler & Partner

(56) Entgegenhaltungen:
- EP-A- 0 565 762
- DE-U- 9 207 856
- DE-U- 29 722 728
- US-A- 4 651 892

## Beschreibung

Die vorliegende Erfindung betrifft einen Behälter aus Blech mit einer Randbordierung gemäß dem Oberbegriff des Anspruchs . Ferner betrifft die Erfindung ein Verfahren zur Herstellung der Randbordierung eines solchen Behälters gemäß dem Oberbegriff des Anspruchs 9.

Ein mit einem Deckel verschließbarer Behälter ist aus der EP 0 565 762 A1 bekannt. Der öffnungsseitige Rand des Behälters aus Blech weist eine Randbordierungmit einem Umschlingungswinkel von mindestens 360° auf, die mit einem Anlageabschnitt versehen ist, an dem sich der Spannring des Behälters abstützt. Die Randbordierung weist ferner einen Stützabschnitt auf, der sich einerseits an der Innenseite der Randbordierung und andererseits an der Innenseite des Anlageabschnitts abstützt.

Die DE 9 207 856 U beschreibt ein Deckelfaß aus Stahlblech, das eine öffnungsseitige Randbordierung aufweist. Um eine besonders hohe Dichtigkeit des Deckelfasses zu gewährleisten, ist die Randbordierung in der Form einer Doppelrohr-Rollbordur ausgebildet. Ferner weist das Deckelfaß in einem öffnungsseitigen Bereich einen geringeren Durchmesser als in einem anderen Bereich auf, wobei allerdings im Bereich der Randbordierung der größte Durchmesser vorhanden ist.

Ähnliche Behälter sind auch aus der Druckschrift US-3,448,891 und DE 37 14 890 A1 bekannt, deren Randbordierung ebenfalls einen Stützabschnitt aufweisen, der sich einerseits an der Innenseite der Randbordierung und andererseits an der Innenseite des Anlageabschnittes abstützt.

Aus der DE 42 08 807 C2 ist ebenfalls ein Behälter mit einer Randbordierung bekannt, deren Stützabschnitt sich zwischen den Innenseiten der Randbordierung erstreckt, allerdings erfolgt keine Abstützung der Anlageabschnittes.

Aus der DE 297 22 728 U ist eine Methode (entsprechend dem Oberbegriff des Anspruchs 9) sowie ein Behälter aus Blech (entsprechend dem Oberbegriff des Anspruchs 1) bekannt, dessen öffnungsseitige Randbordierung einen im wesentlichen trapezförmigen Querschnitt mit zwei Seitenabschnitten und zwei Parallelabschnitten aufweist. Der untere Seitenabschnitt bildet einen Anlageabschnitt für den Spannring aus und ist über eine Verbindungsstelle , an der der Spannring nicht anliegt , mit einem Paralellabschnitt verbunden . Die Randbordierung umfaßt ferner einen Endabschnitt , der sich einerseits innerhalb der Randbordierung und andererseits an der Verbindungsstelle abstützt. Wie bei dem zuvor beschriebenen Stand der Technik nach der DE 42 08 807 C2 erfolgt keine Abstützung des unteren Seitenabschnitts, an dem der Spannring anliegt.

Aus der US-2,327,456 ist es weiterhin bekannt, die Kanten bzw. Ränder eines Behälters zu falten, um deren Steifigkeit zu erhöhen.

Bei den bekannten Behältern besteht die Gefahr, daß sich die Randbordierung bei zu starker Belastung, insbesondere bei Aufbau eines Innendrucks verformt und somit die Dichtigkeit verloren geht.

Der Erfindung liegt somit die Aufgabe zu Grunde, einen Behälter zu schaffen, dessen Randbordierung auch bei starken mechanischen Beanspruchungen nicht verformt werden kann, so daß nicht die Gefahr einer Undichtigkeit besteht.

Die Lösung der Aufgabe erfolgt mit den im Patentanspruch 1 angegebenen Merkmalen. Die Merkmale des erfindungsgemäßen Verfahrens sind in Patentanspruch 9 angegeben. Vorteilhafte Ausführungsformen sind Gegenstand der Unteransprüche.

Der erfindungsgemäße verschließbare Behälter aus Blech umfaßt einen Behälterkörper, einen Deckel und einen Spannring. Der Behälterkörper weist einen öffnungsseitigen Rand mit einer spiralartigen Randbordierung auf. Der Deckel wird mittels eines Spannringes unter Zwischenlage eines Dichtelementes gegen die Randbordierung gedrückt, so daß der Behälter dicht verschlossen ist. Der Spannring kann herkömmlicher Bauart mit einem U-förmigen Querschnitt sein, wobei die Öffnung des U-förmigen Querschnittes in radialer Richtung nach innen weist, so daß die zu verspannenden Teile randseitig umschlossen werden.

Die Randbordierung weist einen Anlageabschnitt zur Anlage des Spannringes auf, so daß die Kraft von dem Spannring auf die Randbordierung übertragen werden kann. Die Randbordierung weist weiterhin einen Stützabschnitt auf. Der Stützabschnitt stützt sich einerseits an einer Innenseite der Randbordierung ab und läuft andererseits in einem rechten Winkel auf die Innenseite des Anlageabschnitts zu. Der Stützabschnitt hat somit die Funktion einer Verstärkungsrippe.

Der erfindungsgemäße Behälter hat den Vorteil, daß der Anlageabschnitt durch den Stützabschnitt abgestützt wird, so daß die über den Anlageabschnitt eingeleitete Kraft von dem Stützabschnitt aufgenommen wird. Der Stützabschnitt verläuft in Richtung der Flächennormalen des Anlageabschnitts und somit in Richtung der resultierenden Kraft.

Dadurch wird eine Verformung der Randbordierung mit dem damit einhergehenden Verlust der Anpreßkraft verhindert. Der Deckel des Behälters schließt daher selbst bei starker äußerer mechanischer Belastung oder starkem Innendruck dicht ab.

In einer vorteilhaften Ausführungsform des erfindungsgemäßen Behälters erstreckt sich der Stützabschnitt zu einem mittleren Bereich der Innenseite des Anlageabschnitts. Mit dieser Anordnung des Stützabschnittes liegen alle Bereiche des Anlageabschnitts relativ nahe an dem Angriffspunkt des Stützabschnitts, so daß alle Bereiche des Anlageabschnitts ausreichend gegen Deformation geschützt sind.

In einer weiteren vorteilhaften Ausführungsform des erfindungsgemäßen Behälters ist der Anlageabschnitt geradlinig ausgebildet, wobei sich der Begriff geradlinig auf dessen Querschnitt bezieht. Die geradlinige Ausführung des Anlageabschnitts ermöglicht ein einfaches seitliches Aufschieben des Spannringes sowie eine flächige Anlage desselben an dem Anlageabschnitt. Durch die flächige Anlage wird die Anpreßkraft gleichmäßig auf den Anlageabschnitt übertragen.

Die Randbordierung weist vorzugsweise einen Umschlingungswinkel von mehr als 450° auf. Ab einem Umschlingungswinkel von 450° ist eine Schrägstellung des Anlageabschnitts gegenüber der Behälterwand erreicht, so daß der Spannring die Randbordierung im Bereich des Anlageabschnitts untergreifen kann. Der Umschlingungswinkel beträgt vorzugsweise 510°, so daß der Winkel zwischen dem geradlinigen Anlageabschnitt und der seitlichen Behälterwand 120° beträgt.

Vorteilhafterweise ist der Behälterkörper im Bereich der Randbordierung eingezogen. Der Behälterkörper hat somit im Bereich der Randbordierung einen geringeren Durchmesser als in einem unteren Bereich, so daß der Außendurchmesser des befestigten Spannringes kleiner als oder so groß wie der maximale Außendurchmesser des Behälterkörpers in dem unteren Bereich ist. Diese Ausführungsform hat den Vorteil, daß der Behälter beim Umkippen nicht zuerst mit dem Spannring auf dem Untergrund auftrifft, wodurch Beschädigungen vermieden werden.

In einer weiteren bevorzugten Ausführungsform des erfindungsgemäßen Behälters ist der Deckel tassenförmig ausgebildet, wobei der Rand des Deckels mit einer sich radial nach außen erstreckenden Bördelung versehen ist, die einen Umschlingungswinkel von 180° aufweist. Die halkreisförmige Bördelung kann auf der Randbördelung des Behälterkörpers aufliegen, während der Boden des tassenförmigen Deckels in die Öffnung des Behälterkörpers ragt.

Zum Abdichten des Behälters ist das Dichtelement vorzugsweise innerhalb der Bördelung angeordnet. Unter einem Dichtelement sind herkömmliche ringförmige Dichtelemente oder freigeschäumte Dichtungen, z.B. PU- oder PVC-Dichtungen, zu verstehen, die den Behälterkörper entlang der gesamten Randbordierung abdichten.

Der Spannring kann ein Anlageelement aufweisen, das sich an dem Behälterkörper vorzugsweise flächig abstützt, so daß beim Spannen des Spannrings nur eine definierte Anpreßkraft auf die Randbordierung ausgeübt werden kann.

Das erfindungsgemäße Verfahren zur Herstellung eines Behälters mit Randbordierung umfaßt die Verfahrensschritte des Herstellens einer spiralförmigen Vorbordierung am Rand des Behälterkörpers und des Verformens der Vorbordierung durch eine radial nach innen gerichtete Bewegung eines Formwerkzeuges, das eine Negativform aufweist, zur Herstellung der Randbordierung. Die Negativform weist einen unteren im wesentlichen geradlinigen Formabschnitt zur Formung des Anlageabschnitts der Randbordierung auf. Das Herstellen der Vorbordierung kann beispielsweise mittels Roll- oder Stauchverfahren erfolgen, die jeweils in mehreren Arbeitsschritten durchgeführt werden können. Das Formwerkzeug umgibt die Vorbordierung und wird radial gegen diese bewegt, wobei die Vorbordierung durch die Bewegung des Formwerkzeuges in dessen Negativform gelangt, so daß bei entsprechend hohem Anpreßdruck die Vorbordierung verformt wird. Das erfindungsgemäße Verfahren hat den Vorteil, daß zur Erlangung der Endform der Randbordierung lediglich ein Arbeitsschritt notwendig ist.

In einer vorteilhaften Ausführungsform des erfindungsgemäßen Verfahrens wird das Formwerkzeug nach dem Verformen der Vorbordierung weiter radial nach innen bewegt, so daß der Durchmesser des Behälterkörpers in einem oberen Bereich verringert wird. Somit kann der Durchmesser des Behälters im Bereich der Randbordierung in demselben Arbeitsschritt verkleinert werden, in dem die endgültige Formgebung der Randbordierung erfolgt, wodurch die Produktivität gesteigert wird.

Der Durchmesser des Behälterkörpers wird in einem oberen Bereich vorzugsweise derart verkleinert, daß der Außendurchmesser der Randbordierung kleiner als der maximale Außendurchmesser des Behälterkörpers in einem unteren Bereich ist.

Im folgenden wird die Erfindung anhand von Ausführungsbeispielen unter Bezugnahme auf die beigefügten Figuren näher erläutert.

Es zeigen:
- Fig. 1: eine Seitenansicht des erfindungsgemäßen Behälters in einer ersten Ausführungsform,
- Fig. 2: eine Seitenansicht des erfindungsgemäßen Behälters in einer zweiten Ausführungsform,
- Fig. 3: den Ausschnitt A von Fig. 1 in geschnittener Darstellung,
- Fig. 4: den Ausschnitt B von Fig. 2 in geschnittener Darstellung und
- Fig. 5a bis 5f: eine schematische Dastellung des erfindungsgemäßen Verfahrens zur Herstellung der Randbordierung des erfindungsgemäßen Behälters.

Fig. 1 zeigt eine Seitenansicht des Behälters in einer ersten Ausführungsform, und Fig. 2 zeigt eine Seitenansicht des Behälters in einer zweiten Ausführungsform. Die Behälter weisen einen Behälterkörper 2 bzw. 2' auf, der eimerförmig ausgebildet ist. Die Behälterkörper 2 bzw. 2' werden öffnungsseitig von einem Deckel 4 verschlossen, der lediglich gestrichelt dargestellt ist. Der Deckel 4 ist tassenförmig ausgebildet und derart auf den Behälterkörper 2 bzw. 2' aufgesetzt, daß der Deckel 4 mit dessen Deckelboden 6 in den Behälterkörper 2 bzw. 2' hineinragt. Der Rand des tassenförmigen Deckels 4 ist mit einer sich radial nach außen erstreckenden Bördelung 8 versehen, die einen Umschlingungswinkel von 180° aufweist. Die im Querschnitt halbkreisfömige Bördelung 8 liegt auf dem Rand (nicht dargestellt) des Behälterkörpers 2 bzw. 2' auf. Der Deckel 8 wird mittels eines kreisförmigne Spannringes 10 auf den Behälterkörper 2 bzw. 2' gedrückt. Der Spannring 10 umgreift die Bördelung 8 des Deckels sowie den Rand (nicht dargestellt) des Behälterkörpers 2 bzw. 2', wobei der Spannring 10 gelöst werden kann, um den Deckel 4 zu entfernen. Der Spannring 10 weist ein den Behälter umgebendes Anlageelement 12 auf, das im verspannten Zustand des Spannringes 10 an den Seiten des Behälterkörpers 2 bzw. 2' um dessen gesamten Umfang anliegt.

Die beiden Behälterkörper 2 und 2'unterscheiden sich dahingehend, daß der Behälterkörper 2' der zweiten Ausführungsform (Fig. 2) zylindrisch mit einheitlichem Durchmesser ausgebildet ist, wohingegen der Behälterkörper 2 der ersten Ausführungsform (Fig. 1) in einem dem Deckel 4 zugewandten oberen Bereich a einen Durchmesser d₁ aufweist, der geringer als ein Durchmesser d₃ in einem unteren Bereich b des Behälterkörpers 2 ist. Der Behälter ist dabei derart eingezogen, daß der Außendurchmesser d₂ des befestigten Spannringes 10 kleiner als der Durchmesser d₃ im unteren Bereich b der Sicken oder gegebenenfalls der Falzverbindung des Behälterkörpers 2 ist.

Die Fig. 3 und 4 zeigen den Ausschnitt A von Fig. 1 bzw. den Ausschnitt B von Fig. 2 in geschnittener Darstellung. Der Behälterkörper 2 bzw. 2' weist einen öffnungsseitigen Rand mit einer spiralförmigen Randbordierung 14 auf. Die Randbordierung 14 umfaßt einen ersten Abschnitt 16, einen Anlageabschnitt 18, einen zweiten Abschnitt 20 und einen Stützabschnitt 22. Der erste Abschnitt 16 der Randbordierung 14 erstreckt sich radial nach außen mit einem Umschlingungswinkel von etwa 180° und geht in den Anlageabschnitt 18 über. Der Anlageabschnitt 18 ist geradlinig ausgebildet und erstreckt sich radial schräg nach innen, wobei zwischen dem Anlageabschnitt 18 und der Seite des Behälterkörpers 2 bzw. 2' ein Winkel α von etwa 120° ausgebildet ist. Der Anlageabschnitt geht in den zweiten Abschnitt 20 über, der wiederum gekrümmt ausgebildet ist und sich bis zu einem Bereich c erstreckt, in dem der zweite Abschnitt 20 die Innenseite des ersten Abschnitts 16 der Randbordierung 14 berührt. Im Bereich c geht der zweite Abschnitt 20 in den Stützabschnitt 22 über, der sich bis zu einen mittleren Bereich der Innenseite des Anlageabschnitts 18 der Randbordierung 14 erstreckt, wobei der Stützabschnitt 22 in einem im wesentlichen rechten Winkel auf die Innenseite des Anlageabschnitts 18 zuläuft. Der Umschlingungswinkel der Randbordierung 14 beträgt somit insgesamt 510°. Der der Innenseite des Anlageabschnittes 18 zugewandte Bereich des Stützabschnittes 22 ist im wesentlichen geradlinig ausgebildet.

Der Spannring 10 weist einen im wesentlichen U-förmigen Querschnitt auf, dessen erster Schenkel 24 die Bördelung 8 des Deckels 4 übergreift und dessen zweiter Schenkel 26 die Randbordierung 14 des Behälterkörpers 2 bzw. 2' untergreift. Die Innenseite des zweiten Schenkels 26 liegt dabei flächig an dem Anlageabschnitt 18 der Randbordierung 14 an, wobei der durch die Befestigung des Spannringes 10 aufgebrachte Druck gleichmäßig auf den Anlageabschnitt 18 verteilt wird, der durch die dazu senkrechte Anordnung des Stützabschnittes 22 in idealer Weise gegenüber dem Bereich c abgestützt wird. Somit ist eine hohe Stabilität der Randbordierung 14 gewährleistet, was letztlich zu einer größeren Sicherheit bezüglich der Dichtigkeit des Behälters führt. Die Fig. 3 und 4 verdeutlichen weiterhin, daß das Anlageelement 12 flächig an der Seite des Behälterkörpers 2 bzw. 2' anliegt und somit der durch das Spannen des Spannringes 10 seitlich auf den Behälterkörper 2 bzw. 2' aufgebrachte Druck durch eine größere Anlagefläche verringert wird. Allerdings sei darauf hingewiesen, daß ein Anlageelement 12 in beiden Ausführungsformen nicht zwingend erforderlich ist.

In der Bördelung 8 ist ein Dichtelement 28 vorgesehen, das in den vorliegenden Ausführungsformen von einer in die Bördelung eingeschäumten Dichtmasse gebildet ist. Beim Verspannen des Deckels 4 mit dem Behälterkörper 2 bzw. 2' wird das Dichtelement 28 gegen die Außenseite des ersten Abschnittes 16 der Randbordierung des Behälterkörpers 2 bzw. 2' gedrückt und verformt sich elastisch.

Die Fig. 5a bis 5f zeigen eine schematische Darstellung des erfindungsgemäßen Verfahrens zur Herstellung der Randbordierung des erfindungsgemäßen Behälters.

Die Fig. 5a und 5b veranschaulichen die Arbeitsschritte zur Herstellung einer spiralförmigen Vorbordierung am Rand des Behälterkörpers 2, wobei entweder ein Stauchverfahren oder ein Rollverfahren eingesetzt wird.

Bei dem Stauchverfahren kommt ein Stauchwerkzeug 30 zum Einsatz. Das einstückige Stauchwerkzeug 30 weist einen ersten zylindrischen Abschnitt 32 auf, dessen Durchmesser dem Innendurchmesser des Behälterkörpers 2 entspricht. Weiterhin weist das Stauchwerkzeug 30 einen zweiten im wesentlichen zylindrischen Abschnitt 34 auf, der in Vorschubrichtung hinter dem ersten zylindrischen Abschnitt 32 angeordnet ist und einen größeren Durchmesser als der erste zylindrische Abschnitt 32 aufweist. Beide zylindrischen Abschnitte 32, 34 sind koaxial angeordnet. Auf der dem Behälterkörper 2 zugewandten Seite des zweiten zylindrischen Abschnittes 34 ist eine im Querschnitt halbkreisförmige Nut 36 vorgesehen, die den ersten zylindrischen Abschnitt 32 kreisförmig umschließt.

In einem ersten Arbeitsschritt (Fig. 5a) wird das Stauchwerkzeug 30 öffnungsseitig gegen den Behälterkörper 2 gedrückt, wobei der erste zylindrische Abschnitt 32 in das Innere des Behälterkörpers 2 vorgeschoben wird. Während des Vorschiebens gelangt der Rand des Behälterkörpers 2 bis zu der halbkreisförmigen Nut 36 und wird bei weiterem Vorschieben entlang der Nut 36 verformt. Das Stauchwerkzeug wird so weit vorgeschoben bis die Vorbordierung 38 einen Umschlingungswinkel von 270° aufweist. In einem zweiten Arbeitsschritt (Fig. 5b) wird ein zweites Stauchwerkzeug 30' eingesetzt, das ähnlich dem ersten Stauchwerkzeug 30 einen ersten zylindrischen Abschnitt 32', einen zweiten zylindrischen Abschnitt 34' und eine Nut 36' aufweist, wobei die Nut 36' des zweiten Stauchwerkzeuges 32' im Querschnitt einen größeren Radius als die Nut 36 aufweist. Das zweite Stauchwerkzeug 30' wird wie das erste Stauchwerkzeug 30 vorgeschoben, bis die Vorbordierung 38 einen Umschlingungswinkel von 510° hat.

Beim Rollverfahren, das alternativ in den Fig, 5a und 5b dargestellt ist, kommen mehrere Rollen 40, 40' zum Einsatz, die auf dem Rand des Behälterkörpers 2 abrollen, wobei in den Rollen 40, 40' im Querschnitt halbkreisförmige umlaufende Nuten 42, 42' vorgesehen sind. Während des Abrollens der Rollen 40, 40' auf dem Rand des Behälterkörpers 2 wird in Richtung des Pfeiles eine Kraft auf den Rand ausgeübt, der sich entlang der Nuten 40, 40' verformt. Wie auch beim Stauchverfahren werden zwei Arbeitsschritte durchgeführt (Fig. 5a und Fig. 5b), wobei die im zweiten Arbeitsschritt benutzte Rolle 40' eine Nut 42' aufweist, die im Querschnitt einen größeren Radius als die Nut 42 in der ersten Rolle 40 hat.

Die Fig. 5c bis 5f veranschaulichen den zweiten Verfahrensschritt des erfmdungsgemäßen Verfahrens zur Herstellung der Randbordierung durch Verformen der Vorbordierung. Bei diesem Verfahrensschritt wird ein Formwerkzeug 44 benutzt, das die Vorbordierung 38 des Behälterkörpers 2 ringförmig umgibt. Das Formwerkzeug 44 umfaßt mehrere Ringsegmente 46, die vor dem Verformen jeweils über einen Lücke 48 seitlich voneinander beabstandet sind. Das Formwerkzeug 44 weist auf einer der Vorbordierung 38 zugewandten Seite eine Negativform 50 auf, die einen unteren im wesentlichen geradlinigen Formabschnitt 52 zur Formung des Anlageabschnitts der Randbordierung umfaßt.

Zur Abstützung des Behälterkörpers wird zunächst ein zylindrisches Stützwerkzeug 53 mit einem dem gewünschten Innendurchmesser d des Behälters im Bereich der Randbordierung entsprechenden Außendurchmesser d in den Behälter eingesetzt. Das Formwerkzeug 44 bzw. dessen einzelne Ringsegmente 46 werden radial nach innen bewegt. Durch diese Bewegung gelangt die Vorbordierung in die Negativform 52 des Formwerkzeuges 44, so daß die Vorbordierung 38 bei entsprechend hohem Anpreßdruck entsprechend der Ausbildung der Negativform 52 verformt wird (Fig. 5d bis 5e). Die derart hergestellte Randbordierung 14 weist den Anlageabschnitt 18 auf, wobei der Stützabschnitt 22 in einem rechten Winkel auf die Innenseite des Anlageabschnitts 18 zuläuft. Das erfindungsgemäße Verfahren hat den Vorteil, daß zur Erlangung der Endform (Fig. 5e) der Randbordierung 14 lediglich ein Arbeitsschritt notwendig ist.

Nachdem die Randbordierung 14 hergestellt ist, können die einzelnen Ringsegmente 46 des Formwerkzeuges 44 weiter radial nach innen bewegt werden. Dies ist deshalb möglich, da die Lücken 48 zwischen den Ringseggmenten 48 durch die vorangegangene radiale Verschiebung zwar verkleinert wurden, aber noch nicht geschlossen sind. Während dieses Einziehvorgangs wird wieder ein Stützwerkzeug 53' zentriert von oben in den Behälter eingebracht, dessen Außendurchmesser dem gewünschten Innendurchmesser d' des Behälters entspricht. Durch die weitere radiale Verschiebung des Formwerkzeuges 44 kann der Innendurchmesser d des Behälterkörpers 2 in dem oberen Bereich a verringert werden, so daß dieser in dem Bereich a eingezogen ist. Dieser Arbeitsschritt kann so lange fortgeführt werden, bis die Lücken 48 zwischen den Ringsegmenten 46 geschlossen sind, da ab diesem Zeitpunkt ein weiteres radiales Verschieben nicht mehr möglich ist (Fig. 5f). Die Lücken 48 sind vorteilhafterweise derart dimensioniert, daß der Außendurchmesser der Randbordierung 14 nach dem Schließen der Lücken 48 kleiner als der Durchmesser des Behälterkörpers 2 in dessen unterem Bereich b ist.

## Patentansprüche

1. Behälter aus Blech mit einem Behälterkörper (2, 2'), einem Deckel (4) und einem Spannring (10), wobei der öffnungsseitige Rand des Behälterkörpers (2, 2') mit einer spiralartigen Randbordierung (14) versehen, der Deckel (4) mittels des Spannringes (10) unter Zwischenlage eines Dichtelementes (28) gegen die Randbordierung (14) drückbar ist und die Randbordierung (14) einen Anlageabschnitt (18) zur Anlage des Spannringes (10) aufweist, wobei die Randbordierung (14) einen Stützabschnitt (22) aufweist, der sich einerseits an einer Innenseite der Randbordierung (14) und andererseits an der Innenseite des Anlageabschnittes (18) abstützt, **dadurch gekennzeichnet, daß** der Stützabschnitt (22) in einem rechten Winkel auf die Innenseite des Anlageabschnitts (18) zuläuft.

2. Behälter nach Anspruch 1, **dadurch gekennzeichnet, daß** sich der Stützabschnitt (22) zu einem mittleren Bereich der Innenseite des Anlageabschnitts (18) erstreckt.

3. Behälter nach einem der Ansprüche 1 oder 2, **dadurch gekennzeichnet, daß** der Anlageabschnitt (18) geradlinig ausgebildet ist.

4. Behälter nach einem der vorangehenden Ansprüche, **dadurch gekennzeichnet, daß** die Randbordierung (14) einen Umschlingungswinkel von mehr als 450°, vorzugsweise 510°, aufweist.

5. Behälter nach einem der vorangehenden Ansprüche, **dadurch gekennzeichnet, daß** der Behälter im Bereich (a) der Randbordierung (14) eingezogen ist, so daß der Außendurchmesser des befestigten Spannringes (10) kleiner als oder so groß wie der maximale Außendurchmesser des Behälterkörpers (2, 2') ist.

6. Behälter nach einem der vorangehenden Ansprüche, **dadurch gekennzeichnet, daß** der Deckel (4) tassenförmig ausgebildet ist, wobei der Rand des Deckels (4) mit einer sich radial nach außen erstreckenden Bördelung (8) versehen ist, die einen Umschlingungswinkel von 180° aufweist.

7. Behälter nach Anspruch 6, **dadurch gekennzeichnet, daß** das Dichtelement (28) innerhalb der Bördelung (8) angeordnet ist.

8. Behälter nach einem der vorangehenden Ansprüche, **dadurch gekennzeichnet, daß** der Spannring (10) ein den Behälterkörper (2, 2') umgebendes Anlageelement (12) aufweist, das an den Behälterkörper (2, 2') anlegbar ist.

9. Verfahren zur Herstellung der Randbordierung eines Behälters nach einem der vorangehenden Ansprüche mit den Verfahrensschritten:
Herstellen einer spiralförmigen Vorbordierung (38) am Rand des Behälterkörpers und
Verformen der Vorbordierung (38) durch eine radial nach innen gerichtete Bewegung eines Formwerkzeuges (44), das eine der Vorbordierung (38) zugewandte Negativform (50) aufweist, zur Herstellung der Randbordierung,
wobei die Negativform (50) einen unteren im wesentlichen geradlinigen Formabschnitt (52) zur Formung des Anlageabschnitts der Randbordierung aufweist,
**dadurch gekennzeichnet, daß** das Formwerkzeug (44) mehrere, durch Lücken (48) voneinander beabstandete Ringsegmente (46) umfaßt, die die Vorbordierung (38) ringförmig umgeben, wobei die Lücken (48) am Ende der radial nach innen gerichteten Bewegung geschlossen sind, so daß die Ringsegmente (46) einen geschlossenen Ring ausbilden.

10. Verfahren nach Anspruch 9, **dadurch gekennzeichnet, daß** das Formwerkzeug (44) derart weit radial nach innen bewegt wird, daß der Durchmesser des Behälterkörpers in einem oberen Bereich verringert wird.

11. Verfahren nach Anspruch 10, **dadurch gekennzeichnet, daß** der Durchmesser des Behälterkörpers in einem oberen Bereich derart verringert wird, daß der maximale Außendurchmesser der Randbordierung kleiner als der Außendurchmesser des Behälterkörpers in einem unteren Bereich ist.

## Claims

1. A container of sheet metal with a container body (2, 2'), a lid (4) and a clamping ring (10), whereby the opening-side edge of the container body (2, 2') is provided with a spiral-shaped edge rim (14), the lid (4) can be pressed against the edge rim (14) by means of the damping ring (10) with the interposition of a sealing element (28) and the edge rim (14) has a locating section (18) for locating the clamping ring (10), whereby the edge rim (14) has a support section (22), which rests on the one hand on the inside of the edge rim (14) and on the other hand on the inside of the locating section (98), **characterised in that** the support section (22) runs at a right angle onto the inside of the locating section (18).

2. The container according to claim 1, **characterised in that** the support section (22) extends to a central area of the inside of the locating section (18).

3. The container according to any one of claims 1 or 2, **characterised in that** the locating section (18) is designed rectilinear.

4. The container according to any one of the preceding daims, **characterised in that** the edge rim (14) has an angle of wrap of more than 450°, preferably 510°.

5. The container according to any one of the preceding claims, **characterised in that** the container is drawn in in the area (a) of the edge rim (14), so that the external diameter of the affixed damping ring (10) is smaller than or as large as the maximum extemal diameter of the container body (2, 2').

6. The container according to any one of the preceding claims, characteiised in that the lid (4) is designed cup-shaped, whereby the edge of the lid (4) is provided with a rim (8) extending radially outwards, which has an angle of wrap of 180°.

7. The container according to claim 6, **characterised in that** the sealing element (28) is arranged inside the rim (8).

8. The container according to any one of the preceding daims, **characterised in that** the damping ring (10) has a locating element (12) surrounding the container body (2, 2'), which locating element can be placed against the container body (2, 2').

9. A method for producing the edge rim of a container according to any one of the preceding claims with the process steps:
producing a spiral-shaped preliminary rim (38) on the edge of the container body and
shaping the preliminary rim (38) by a motion of a forming tool (44) directed radially inwards, which forming tool has a negative shape (50) facing the preliminary rim (38), for producing the edge rim,
whereby the negative shape (50) has a lower essentially rectilinear shaped section (52) for the formation of the locating section of the edge rim,
**characterised in that** the forming tool (44) includes several annular segments (46) spaced apart from one another by gaps (48), said annular segments surrounding the preliminary rim (38) in an annular form, whereby the gaps (48) are closed at the end of the motion directed radially inwards, so that the annular segments (46) form a closed ring.

10. The method according to claim 9, **characterised in that** the forming tool (44) is moved radially inwards to an extent such that the diameter of the container body is reduced in an upper area.

11. The method according to claim 10, **characterised in that** the diameter of the container body is reduced in an upper area in such a way that the maximum external diameter of the edge rim is smaller than the external diameter of the container body in a lower area.

## Revendications

1. Récipient en tôle comportant un corps de récipient (2, 2'), un couvercle (4) et un anneau de serrage (10), le bord côté ouverture du corps de récipient (2, 2') étant pourvu d'une bordure marginale (14) de type spiralé, le couvercle (4) étant susceptible d'être pressé contre la bordure marginale (14) au moyen de l'anneau de serrage (10) avec interposition d'un élément d'étanchéité (28), et la bordure marginale (14) présentant un tronçon d'appui (18) pour la venue en appui contre l'anneau de serrage (10), la bordure marginale (14) comprenant un tronçon de soutien (22) qui prend appui d'une part contre le côté intérieur de la bordure marginale (14) et d'autre part contre le côté intérieur du tronçon d'appui (18), **caractérisé en ce que** le tronçon de soutien (22) converge sous un angle droit vers le côté intérieur du tronçon d'appui (18).

2. Récipient selon la revendication 1, **caractérisé en ce que** le tronçon de soutien (22) s'étend vers une zone centrale du côté intérieur du tronçon d'appui (18).

3. Récipient selon l'une ou l'autre des revendications 1 et 2, **caractérisé en ce que** le tronçon d'appui (18) est réalisé rectiligne.

4. Récipient selon l'une des revendications précédentes, **caractérisé en ce que** la bordure marginale (14) présente un angle d'enroulement de plus de 450°, de préférence de 510°.

5. Récipient selon l'une des revendications précédentes, **caractérisé en ce que** le récipient est en retrait dans la zone (a) de la bordure marginale (14), de sorte que le diamètre extérieur de l'anneau de serrage fixé (10) est inférieur ou égal au diamètre extérieur maximal du corps de récipient (2, 2').

6. Récipient selon l'une des revendications précédentes, **caractérisé en ce que** le couvercle (4) est réalisé en forme de tasse, le bord du couvercle (4) étant pourvu d'un rabat (8) qui s'étend radialement vers l'extérieur et qui présente un angle d'enroulement de 180°.

7. Récipient selon la revendication 6, **caractérisé en ce que** l'élément d'étanchéité (28) est agencé à l'intérieur du rabat (8).

8. Récipient selon l'une des revendications précédentes, **caractérisé en ce que** l'anneau de serrage (10) comprend un élément d'appui (12) qui entoure le corps de récipient (2, 2') et qui est susceptible de prendre appui contre le corps de récipient (2, 2').

9. Procédé pour réaliser la bordure marginale d'un récipient selon l'une des revendications précédentes, présentant les étapes de procédé suivantes :
- on réalise une bordure préalable spiralée (38) au bord du corps de récipient, et
- on déforme la bordure préalable (38) par un mouvement, dirigé radialement vers l'intérieur, d'un outil de mise en forme (44) qui présente une forme négative tournée vers la bordure préalable (38), afin de réaliser la bordure marginale,
- la forme négative (50) comprenant un tronçon de mise en forme inférieur (52) sensiblement rectiligne pour la mise en forme du tronçon d'appui de la bordure marginale,
**caractérisé en ce que** l'outil de mise en forme (44) comprend plusieurs segments annulaires (46) écartés les uns des autres par des intervalles (48) et entourant en forme annulaire la bordure préalable (38), les intervalles (48) étant refermés à la fin du mouvement dirigé radialement vers l'intérieur, de sorte que les segments annulaires (46) constituent un anneau fermé.

10. Procédé selon la revendication 9, **caractérisé en ce que** l'outil de mise en forme (44) est déplacé radialement vers l'intérieur aussi loin que le diamètre du corps de récipient soit réduit dans une zone supérieure.

11. Procédé selon la revendication 10, **caractérisé en ce que** le diamètre du corps de récipient est réduit dans une zone supérieure de telle sorte que le diamètre extérieur maximal de la bordure marginale est inférieur au diamètre extérieur du corps de récipient dans une zone inférieure.
